# EUROPÄISCHE PATENTSCHRIFT

(11) **EP 0 502 920 B1**
(45) Veröffentlichungstag und Bekanntmachung des Hinweises auf die Patenterteilung: **18.05.1994**
(21) Anmeldenummer: 91900018.2
(22) Anmeldetag: 23.11.1990
(51) Int. Cl.: B05B 7/04, E01B 1/00, E01B 19/00

(54) **VERFAHREN UND VORRICHTUNG ZUM AUFTRAGEN VON MEHRKOMPONENTENHARZEN UND ANWENDUNGEN DERSELBEN**
PROCESS AND DEVICE FOR APPLYING MULTI-COMPONENT RESINS, AND USE OF SUCH RESINS
PROCEDE ET DISPOSITIF D'APPLICATION DE RESINES A COMPOSANTS MULTIPLES ET LEURS UTILISATIONS

(30) Priorität: 02.12.1989 DE 3939988; 13.12.1989 DE 3941141; 13.12.1989 DE 3941142; 07.05.1990 DE 4014529; 25.07.1990 DE 4023541
(43) Veröffentlichungstag der Anmeldung: 16.09.1992
(73) Patentinhaber: KOCH MARMORIT GmbH, 79283 Bollschweil (DE)
(72) Erfinder: IHLE, Clausdieter, D-7840 Müllheim 14 (DE); BANHARDT, Volker, D-7811 Sulzburg (DE)
(74) Vertreter: Werner, Hans-Karsten, Dr.Dipl.-Chem.
(86) Internationale Anmeldenummer: EP9002007
(87) Internationale Veröffentlichungsnummer: WO9108056

(56) Entgegenhaltungen:
- EP-A- 0 180 118
- WO-A-90/06290
- AT-B- 380 412
- CH-A- 655 526
- DE-A- 3 200 861
- DE-A- 3 527 829

## Beschreibung

Gegenstand der vorliegenden Erfindung sind ein Verfahren und eine Vorrichtung zum Auftragen von Mehrkomponentenharzen auf poröse, zu verfestigende körnige Materialien, insbesondere zu verfestigende Schüttgüter, die gegebenenfalls nachträglich durch Rütteln etc. verdichtet sind. Typische derartige Materialien sind beispielsweise die Schotterbetten von Schienenfahrbahnen, zusätzliche feinkörnigere Steinschüttungen auf derartige Schotterbetten, aber auch Sand- und Kiesaufschüttungen beim Straßenbau, die miteinander verklebt werden sollen, ohne ihre Wasserdurchlässigkeit zu verlieren. Bei Schotterbetten für Schienenfahrbahnen erfolgt das Verkleben insbesondere in den Übergangszonen zwischen weichen und festen Bereichen gemäß deutscher Patentanmeldung P 39 41 141.9 der Anmelderin. Weiterhin kann es sinnvoll sein, insbesondere in Kurven den Querverschiebewiderstand von Eisenbahnschwellen auf einem Schotterbett zu erhöhen gemäß deutscher Patentanmeldung p 40 14 529.8 der Anmelderin. Feinkörnigere Aufschüttungen auf derartige Schotterbetten werden mit Mehrkomponentenharzen verklebt zwecks Erhöhung der Schallabsorption und/oder der Reinigungsfähigkeit eines Bahngleises gemäß deutscher Patentanmeldung P 39 41 142.7 der Anmelderin. Verklebungen von Kies und Sand im Straßenbau unter Erhält der Wasserdurchlässigkeit und Porosität erfolgen insbesondere, um ein rasches Abfließen des Oberflächenwassers zu gewährleisten und dadurch auch bei Regen die Verkehrsgeräusche zu vermindern.

Die AT-B-0 380 412 beschreibt ein kompliziertes Gerät und ein kompliziertes Verfahren, welches parallel zum Mischer und Materialrohr ein Kreislaufsystem benötigt, in welchem während Unterbrechungen der Abgabe von Klebergemisch das Klebergemisch im Kreislauf geführt werden muß. Diesem Kreislauf muß zusätzlich noch ein Verzögerer zugesetzt werden. Sobald ein derartig mit Verzögerer versetztes Klebergemisch dann wieder zur Aufbringstelle gebracht werden soll, muß es zusätzlich wieder mit einem Härter versetzt werden. Die Zudosierung von Verzögerer und Härter in der richtigen Menge und zum richtigen Zeitpunkt ist außerordentlich schwierig zu steuern. Sofern nach diesem Verfahren überhaupt gearbeitet werden kann, können nur Gemische mit relativ langen Topfzeiten eingesetzt werden. Weiterhin ist zu beachten, daß bei diesem Verfahren nie ganz homogene Gemische zum Einsatz kommen. Durch den Zusatz von mehr oder weniger Verzögerer einerseits und mehr oder weniger Härter andererseits entstehen letztendlich inhomogene Endprodukte.

Das Verfahren ist nur stationär einsetzbar.

Die EP-A-0 180 118 beschreibt ein Material zum Einbau von Schienen, insbesondere Straßenbahnschienen, wobei das Einbaumaterial aus einer Mischung aus einer zäh-harten Kunststoffmasse und Körnern besteht und die Körner in ihrem Inneren eine Vielzahl von in sich geschlossenen Zellen aufweisen. Die Körner bestehen vorzugsweise aus gebranntem Ton und weisen im Inneren eine Vielzahl von in sich geschlossenen kleinsten Luftzellen auf (geblähter Ton). Dieses Material soll den Schienenstrang schallisolierend von der sonstigen harten und festen Umgebung abschirmen und dadurch die Schallübertragung im Wohnbereich mindern. Die Körner sind gemäß diesem Stand der Technik vollständig von dem Zweikomponentenklebstoff umgeben. Das Verfahren ist ungeeignet, ein körniges Material wie Schotter mit einem dünnen Film zu überziehen, der dann punktuell verklebt, jedoch das Hauptvolumen der Zwischenräume freiläßt.

In all diesen Fällen sowie ähnlichen Anwendungsgebieten für die Verklebung von porösen körnigen Materialien und Schüttgütern mit Mehrkomponentenharzen ist es erforderlich, möglichst gleichmäßig eine ausreichende Menge der Mehrkomponentenharze so aufzutragen, daß zumindest im oberen Bereich die Teile vollflächig benetzt werden und zumindest an den Berührungspunkten klebende Brücken entstehen. Überschüssige Mengen des Mehrkomponentenharzes sollen dabei jeweils nach unten abfließen und dort weiteres Material überziehen. Keinesfalls sollen die Hohlräume gefüllt werden, da dies die Porosität und Durchlässigkeit der verklebten Schüttgüter für Wasser und andere Flüssigkeiten beeinträchtigen würde. Die Mehrkomponentenharze sollen daher nicht zu hoch viskos und nach Möglichkeit nicht thixotrop sein. Die Abbindereaktion soll erst erfolgen, nachdem eine ausreichende Schichttiefe des Schüttgutes mit dem Mehrkomponentenharz überzogen, aber nicht vollvolumig gefüllt ist. Da es sich bei Mehrkomponentenharzen im allgemeinen um sehr reaktive Substanzen handelt, die bei der Verarbeitung zur Reizung der Haut und der Schleimhäute führen können, sollte die Bildung von Sprühnebeln unterdrückt bzw. völlig vermieden werden. Beim Verarbeiten in Tunneln oder gar geschlossenen Räumen sollte obendrein lösungsmittelfrei gearbeitet werden. Diese Forderung besteht im Grunde auch für die Verarbeitung im Freien, da die sofort oder später verdampfenden Lösungsmittel zu einer nach Möglichkeit zu vermeidenden Umweltbelastung führen. Dennoch muß das Auftragen der Mehrkomponentenharze rasch, einfach und sicher durchführbar sein, um Materialkosten und Lohnkosten so niedrig wie möglich zu halten. Weiterhin soll mit der Vorrichtung in einfacher und zu verlässiger Weise an der Baustelle gearbeitet werden wofür ein einfaches, kompaktes und leicht handhabbares Gerät zur Verfügung gestellt werden muß.

Diese vielseitige, schwierige und teilweise widersprüchlich erscheinende Aufgabe kann überraschend einfach dadurch gelöst werden, daß die Komponenten räumlich voneinander getrennt mit einem Druck von 30 bis 200 bar an eine Mischkammer herangeführt, in der Mischkammer turbulent miteinander gemischt und das Gemisch mit einem Druck von 2 bis 6 bar in Form eines flachen vorhangartigen Filmes laminar auf das Material aufgetragen werden.

Vorzugsweise wird durch Auswahl der Komponenten sowie gegebenenfalls geeignete Zusätze dafür gesorgt, daß die Viskosität des Gemisches auf 300 bis 1000 mPas erhöht, jedoch die Oberflächenspannung erniedrigt wird. Diese beiden Eigenschaften tragen dazu bei, das der flache Vorhang des Gemisches nicht vorzeitig aufreißt und dabei Sprühnebel bildet.

Die Komponenten und die Zusätze sollten dabei von vornherein lösungsmittelfrei sein. Weiterhin sollte auf den Zusatz von Lösungsmitteln möglichst ganz verzichtet werden.

Zur Erzeugung eines flachen Vorhangs des laminar austretenden Gemisches eignen sich insbesondere Flachstrahldüsen, die mit relativ niedrigem Druck arbeiten. Geeignete Flachstrahldüsen werden beispielsweise von der Firma Spraying Systems Deutschland GmbH, Hamburg unter den Bezeichnungen FlatJet®-Düsen und FloodJet®-Düsen angeboten. Diese Flachstrahldüsen liefern bei Verwendung üblicher niedrigviskoser Materialien wie Wasser und wäßrigen Spüllösungen einen flachen Vorhang feiner Tröpfchen mit einem erheblichen Anteil an Sprühnebeln. Es war zunächst nicht vorhersehbar, daß es möglich ist, mit derartigen Flachstrahldüsen Mehrkomponentenharze so auszutragen, daß der entstehende Vorhang nicht vorzeitig aufreißt und keine Sprühnebel bildet. Insbesondere wenn beim Austritt des Gemisches aus der Düse nur noch ein Druck zwischen 2 und 6 bar (vorzugsweise 3,5 bis 5 bar) vorhanden ist, entsteht ein laminar fließender, flacher Vorhang des Gemisches. Dieser Vorhang bleibt im allgemeinen mindestens 10, meistens 20 cm geschlossen und zerfällt erst dann in Einzelstrahlen und schließlich in relativ große Tropfen, jedoch keinesfalls in die zu vermeidenden Sprühnebel.

Die einzelnen Komponenten der Mehrkomponentenharze müssen vor dem Austrag aus der Flachstrahldüse möglichst rasch und möglichst intensiv vermischt werden, wobei die Menge des jeweils hergestellten Gemisches so klein wie möglich zu halten ist, um Materialverluste bei Arbeitsunterbrechungen so gering wie möglich zu halten. Die Komponenten müssen daher erfindungsgemäß in der Mischkammer turbulent miteinander gemischt werden. Besonders bewährt haben sich Statikmischer. Dies sind relativ kurze Rohre, die hintereinander linksdrehende und rechtsdrehende Wendel aufweisen und dadurch eine turbulente Strömung und einwandfreie Vermischung der Komponenten gewährleisten.

Die Zuleitungen für die einzelnen Komponenten zum Statikmischer müssen erfindungsgemäß unter relativ hohem Druck stehen. Bewährt haben sich Drücke zwischen 30 und 200 bar (vorzugsweise 50 bis 150 bar). Dieser relativ hohe Druck wird innerhalb des Statikmischers so stark abgebaut, daß das fertige Gemisch nur noch unter einem Restdruck von 2 bis 6 bar in die Flachstrahldüse austritt.

Die Verweilzeiten der Mehrkomponentenharze in der Mischkammer bzw. dem Statikmischer sind wesentlich kürzer als die sogenannten Topfzeiten der fertigen Gemische. Das erfindungsgemäß auf die Schüttgüter aufgetragene Gemisch behält somit seine relativ niedrige Viskosität lange genug, um spreitend und benetzend durch eine ausreichend dicke Schicht des Schüttgutes hindurchzulaufen.

Keinesfalls dürfen jedoch die Komponenten der Mehrkomponentenharze in den Rohrleitungen bis zur Mischkammer miteinander in Berührung kommen oder gar in den Zuführungsleitungen reagieren. Es ist deshalb zweckmäßig, jede der getrennten Zuleitungen für die Komponenten durch Rückschlagventile abzusichern. Weiterhin ist es außerordentlich zweckmäßig, jede dieser Zuführungsleitungen getrennt mit einer Druckluftleitung zu verbinden, die ihrerseits durch Rückschlagventile abgesichert ist. Bei Ausfall einer Komponente oder bei beabsichtigter oder nicht beabsichtigter Unterbrechung der Zufuhr einer Komponente sorgt die Druckluft für eine Entleerung der Zuführungsleitung in die Mischkammer und von dort zur Flachstrahldüse. Dort tritt dann nach kurzer Zeit ein flacher Vorhang eines Flüssigkeit/Luft-Gemisches aus, was sowohl optisch als auch akustisch sofort bemerkt werden kann und zur Unterbrechung des gesamten Verarbeitungsvorganges führen sollte.

Auch bei beabsichtigter Unterbrechung oder Beendigung des Verarbeitungsvorganges werden durch die Druckluft die Rohrleitungen und die Mischkammer gereinigt. Eine darüber hinausgehende Reinigung mit Lösungsmitteln ist im allgemeinen nicht mehr nötig.

Gegenstand der vorliegenden Erfindung ist somit zunächst das Verfahren gemäß den obigen Verfahrensansprüchen. Ein weiterer Gegenstand der vorliegenden Erfindung ist die Vorrichtung zur Durchführung des Verfahrens bestehend aus
a) getrennten Zuleitungen für die unter relativ hohem Druck stehenden Komponenten
b )einer vorzugsweise als Statikmischer ausgebildeten Mischkammer
c) einer Flachstrahldüse für einen, im Vergleich zum Druck in den getrennten Zuleitungen, niedrigen Druck von 2 bis 6 bar,
d) Druckluftleitungen, welche vorzugsweise getrennt sind und die in den Zuleitungen für die Komponenten münden und
e) Rückschlagventilen am Anfang und am Ende jeder Zuleitung für die Komponenten sowie in den Druckluftleitungen.

Im einfachsten Fall besteht die Vorrichtung somit aus den getrennten Zuleitungen für die unter hohem Druck stehenden Komponenten, einer Mischkammer und einer Flachstrahldüse für, im Vergleich zum Druck in den Zuleitugen, niedrigen Druck von 2 bis 6 bar. Vorzugsweise weist die Vorrichtung getrennte Druckluftleitungen auf, die in den Zuleitungen für die Komponenten münden. Die Zuleitungen für die Komponenten und die Druckluftleitungen sind jeweils durch Rückschlagventile abgesichert, so daß ein unbeabsichtigtes Eindringen einer oder aller Komponenten in andere Teile der Vorrichtung als die Mischkammer und die Flachstrahldüse vermieden wird.

Die Vorrichtung ist bei Verwendung von Statikmischern relativ einfach, leicht und daher gut manuell handhabbar. Die Zuführung zu der Vorrichtung erfolgt vorzugsweise über flexible Schläuche. Bei einem Zweikomponentenharz genügen somit zwei Schläuche für die Komponenten und ein Schlauch für die Druckluft.

Bevorzugte Mehrkomponentenharze sind Epoxidharzkleber sowie Polyurethanharzkleber. Für Spezialanwendungen kann aber ohne weiteres auch eine dritte oder vierte flüssige Komponente zudosiert werden, insbesondere wenn die Oberflächenspannung, die Viskosität und die Reaktionszeit den jeweiligen Sondersituationan angepaßt werden sollen oder diese zusätzlichen Komponenten bei Vormischung zu einer verminderten Haltbarkeit der Hauptkomponenten führen.

Weitere zusätzliche Komponenten können auch Flammschutzmittel, Entschäumer, Suspensionen von Farbpigmenten etc. sein, die nur an bestimmten Stellen oder besonders kritischen Bereichen zum Einsatz kommen sollen.

In der anliegenden Figur 1 ist schematisch eine erfindungsgemäße Vorrichtung für das Auftragen eines Zweikomponentenharzes mit den Komponenten A und B dargestellt.

In dieser Figur bedeutet
- 1: eine Flachstrahldüse
- 2: einen Statikmischer
- 3 A: die Zuleitung für die Komponente A
- 3 B: die Zuleitung für die Komponente B
- 4: die getrennten Zuleitungen für Druckluft
- 5: die Rückschlagventile in den Zuleitungen für die Komponenten und den Zuleitungen für Druckluft.

Weitere Gegenstände der Erfindung sind die Anwendungen des Verfahrens und der Vorrichtung zum Auftragen von Mehrkomponentenharzen
a) zur Erhöhung der Schallabsorption und/oder Reinigungsfähigkeit eines Bahngleises, wobei eine Steinschüttung von einem unterhalb 63 mm, vorzugsweise unterhalb 30 mm Durchmesser liegenden engen Korngrößenbereich auf das Gleis aufgebracht wird und durch Besprühen mit einem spreitenden Mehrkomponenten-Epoxidharz-Kleber verfestigt wird,
b) zur Vergrößerung des Querverschiebewiderstands von Eisenbahnschwellen auf einem Schotterbett, wobei das Schotterbett mit einem spreitenden Mehrkomponenten-Epoxidharz-Kleber oder Mehrkomponenten-Polyurethanharz-Kleber besprüht wird, und
c) zur Glättung des Überganges zwischen einer weichen und einer festen Schienen-Fahrbahn, wobei die weiche Fahrbahn im Anschluß an das Ende der festen Fahrbahn durch Besprühen mit einem spreitenden Mehrkomponenten-Epoxidharz-Kleber oder Mehrkomponenten-Polyurethanharz-Kleber verfestigt wird und die Verfestigung mit zunehmendem Abstand von der festen Fahrbahn durch Verringerung der angewandten Klebermenge abnehmend ausgeführt wird,
d) zur Verklebung von Kies und Sand im Straßenbau unter Erhalt der Wasserdurchlässigkeit und Porosität.

Zum Erhöhen der Schallabsorption und/oder der Reinigungsfähigkeit eines Bahngleises wird die Steinschüttung von einem unterhalb 63 mm, vorzugsweise unterhalb 30 mm Durchmesser liegenden engen Korngrößenbereich auf das Gleis aufgebracht und durch Besprühen mit einem spreitenden Mehrkomponenten-Epoxidharz-Kleber verfestigt.

Der nach diesem Verfahren entstehende Belag weist infolge des engen Korngrößenbereichs verhältnismäßig viel Hohlraum auf, ist aber dennoch verfestigt, weil der spreitende Kleber sich um die Körner herumzieht und auf diese Weise immer an die Berührungspunkte der Körner untereinander gelangt, wo er sie nach seinem Erhärten verbindet, vorher aber noch ggf. auf das nächste Korn u.s.f. nach unten überfließt - immer an den Kornoberflächen entlang und nicht die Hohlräume füllend. Wichtig ist dabei der weit unterhalb desjenigen des ggf. vorhandenen Schotterbettes liegende Korngrößenbereich - vorzugsweise unter 25 mm, besser unter 20 mm -, der je nachdem, ob der größere Wert auf Schallabsorption oder auf Reinigungsfähigkeit gelegt wird, mehr so oder so, aber auch für beide Funktionen einheitlich gewählt werden kann.

Der Korngrößenbereich wird in der Regel auf ein Korngrößenverhältnis von 1:2 bis 1:3 (kleinstes Korn zu größtem Korn) beschränkt sein. Als zweckmäßig haben sich dabei die Körnungen 2 bis 4 mm, 4 bis 11 mm und 8 bis 16 mm erwiesen.

Die Steinschüttung kann auch in unterschiedlichen Schichten mehrfach aufgebracht werden. Ist dabei die Korngröße von unten nach oben steigend, so verbessert dies die Schallabsorption. Der Schall muß sich dann nach unten verzweigen und verliert sich.

Die Steinschüttung kann aus Rundkorn oder Split bestehen.

Der Schallabsorption dienen soll der Belag vor allem auf und in Bauwerken, wie auf Brücken und in Tunneln, insbesondere auf fester Fahrbahn, d.h. bei Verlegung der Schienen auf Beton. Der Reinigungsfähigkeit soll der Belag dienen vor allem auf Bahnhöfen. Die Festigkeit der Belagoberfläche - wie tief die Verfestigung reicht, läßt sich mit der Menge des aufgesprühten Klebers steuern -, erlaubt beispielsweise ein Reinigen durch Dampfbestrahlung und gleichzeitige Absaugung.

Ein wichtiger Vorteil ist, daß der nach dem erfindungsgemäßen Verfahren erzeugte Belag drainagefähig ist. Bekannte Beläge aus Beton oder Stahl sind das nicht.

Ein weiterer Vorteil besteht in der Möglichkeit, den Belag zu Reparaturzwecken, z.B. an einer Schwelle, aufzubrechen und dann mit demselben Steinmaterial wiederherzustellen. Der Belag geht, wohl gemerkt, in der Regel bis zur Schwellenoberkante. Er schützt auch gegen Schotterflug.

Diese Anwendung wird anhand des folgenden Ausführungsbeispiels weiter erläutert:

Auf einen Gleiskörper wird eine dreifache Steinschüttung aufgebracht von, je nach den Verhältnissen, etwa 20 bis 25 cm Gesamtdicke. Die untere Lage besteht aus einer Quarzkörnung (Rundkorn) Korngröße 2 bis 4 mm, die mittlere Lage aus einer Splitkörnung (Basalt oder Kalkstein) Korngröße 4 bis 11 mm und die obere Lage aus einer Splitkörnung (Basalt oder Kalkstein) Korngröße 8 bis 16 mm. Die untere und die mittlere Lage nehmen je etwa 30 %, die obere Lage nimmt etwa 40 % der Gesamtdicke ein.

Darauf wird ein Epoxidharz-Kleber in einer Menge von beispielsweise 2 kg/m² gesprüht.

Der Kleber ist ein 2-Komponenten-Kleber.

Die Harz-Komponente besteht aus nichtbromierten Bisphenol A - Harzen und cycloaliphatischen Harzen. Ihr sind ein mono- und/oder bifunktioneller Reaktivver- dünner, Phosphorsäureester als Flammschutzmittel, Kieselsäureester als Haftvermittler und ein Silicon- entschäumer zugesetzt.

Die Härter-Komponente besteht aus Adukten von Aminen, Amiden, phenolfreien Mannichbasen oder Gemischen derselben, Benzylalkohol als Beschleuniger, Kieselsäure- ester als Haftvermittler und Siliconentschäumer.

Der Kleber bildet bis in etwa 10 cm Tiefe eine durchgehend verfestigte Schicht. Darunter wird die Verfestigung lockerer und dann nur stellenweise.

In Kurven wirkt auf die Eisenbahnschienen zusätzlich zu dem Gewicht der Züge eine Zentrifugalkraft. Die damit auf die Schwellen ausgeübte Querkraft kann für eine bestimmte Zuggeschwindigkeit aufgehoben werden durch Überhöhung der äußeren Schiene. In der Regel müssen die Schienen jedoch von Zügen verschiedener Geschwindigkeit befahren werden. Mit Rücksicht auf langsam fahrende Güterzüge sind der Überhöhung Grenzen gesetzt.

Zum Vergrößern des Querverschiebewiderstands von Eisenbahnschwellen auf einem Schotterbett wird dieses mit einem spreitenden Mehrkomponenten-Epoxidharz-Kleber oder Mehrkomponenten-Polyurethanharz-Kleber besprüht.

Der spreitende Kleber zieht sich um die Schottersteine herum und gelangt auf diese Weise immer an die Berührungspunkte der Steine untereinander, wo er sie nach seinem Erhärten verbindet, vorher aber noch ggf. auf den nächsten Stein u.s.f. nach unten überfließt - immer an den Steinoberflächen entlang und nicht die Hohlräume füllend. Der durch Aufsprühen gleichmäßig ausgebreitete Kleber verfestigt eine flache Oberflächenschicht des Schotters durchgehend und bildet darunter Stalaktiten. Bei größerer Klebermenge bilden sich die Stalaktiten in etwas engeren Abständen voneinander aus. Sie reichen teilweise bis zum Untergrund des Schotterbettes und bilden hier noch einmal einen Fuß. Bei Verringerung der Klebermenge werden die Abstände der Stalaktiten größer und ihre Längen kürzer. So läßt sich mit der Menge des angewandten Klebers eine gesteuerte Verfestigung des Schotterbettes erzielen. Die in das Schotterbett eingebetteten Eisenbahnschwellen sind dann dementsprechend stärker gehalten.

Der Halt wird noch verbessert, wenn auch die Eisenbahnschwellen mit besprüht werden und damit die gleiche Bindung mit dem Schotterbett erhalten wie das Schotterbett in sich selbst.

Die Menge des anzuwendenden Klebers richtet sich je nach den Verhältnissen. Sie wird in aller Regel über 2 l/m², meist zwischen 5 und 8 l/m², betragen.

Ein Beispiel für einen zu verwendenden Kleber sei wie folgt angegeben:

Die Harz-Komponente besteht aus nicht bromierten Bisphenol A - Harzen und cycloaliphatischen Harzen. Ihr sind ein mono- und/oder bifunktioneller Reaktivverdünner, Phosphorsäureester als Flammschutzmittel, Kieselsäureester als Haftvermittler und ein Siliconentschäumer zugesetzt.

Die Härter-Komponente besteht aus Adukten von Aminen, Amiden, phenolfreien Mannichbasen oder Gemischen derselben, Benzylalkohol als Beschleuniger, Kieselsäureester als Haftvermittler und Siliconentschäumer. Stattdessen wäre auch ein Mehrkomponenten-Polyurethanharz-Kleber möglich.

Der Kleber wird beispielsweise in einer Menge von 6 bis 7 kg/m² eingebracht.

Von besonderem Vorteil ist, daß auch bestehende Gleisanlagen durch das erfindungsgemäße Verfahren auf einfache Weise verbessert werden können.

Unter einer weichen Fahrbahn versteht man Schienen, die auf einem Schotterbett verlegt sind und unter einer festen Fahrbahn versteht man Schienen, die auf oder in einem Bauwerk, in der Regel aus Beton, verlegt sind. Das Schotterbett ist elastischer als der Beton. Es sinken die Schienen bei 20 t Achslast um etwa 1,5 bis 4 mm, meist um etwa 3 mm, ein, auf Beton nur um 0,5 bis 1,5 mm, meist etwa 1 mm, und zwar durch die Kunststoffschicht zwischen Beton und Schienen.

Die Differenz führt beim Überwechseln der Räder von der einen auf die andere Fahrbahn zu einem Schlag bzw. Stoß.

Zur Glättung des Übergangs zwischen einer weichen und einer festen Schienenfahrbahn wird die weiche Fahrbahn im Anschluß an das Ende der festen Fahrbahn durch Besprühen mit einem spreitenden Mehrkomponenten-Epoxidharz-Kleber oder Mehrkomponenten-Polyurethanharz-Kleber verfestigt und die Verfestigung mit zunehmenden Abstand von der festen Fahrbahn durch Verringerung der angewandten Klebermenge abnehmend ausgeführt.

Vorzugsweise wird die Verfestigung zunächst ein Stück gleichbleibend und dann abnehmend ausgeführt.

Der spreitende Kleber zieht sich um die Schottersteine herum und gelangt auf diese Weise immer an die Berührungspunkte der Steine untereinander, wo er sie nach seinem Erhärten verbindet, vorher aber noch ggf. auf den nächsten Stein u.s.f. nach unten überfließt - immer an den Steinoberflächen entlang und nicht die Hohlräume füllend. Die Erfindung schließt die Erkenntnis ein, daß diese Verfestigung sich mit der Menge des angewandten Klebers gut steuern läßt, und zwar weitgehend über die örtliche Verteilung des Klebers. Der durch Aufsprühen gleichmäßig ausgebreitete Kleber verfestigt eine flache Oberflächenschicht des Schotters durchgehend und bildet darunter Stalaktiten. Bei größerer Klebermenge bilden sich die Stalaktiten in etwas engeren Abständen voneinander aus. Sie reichen teilweise bis zum Untergrund des Schotterbettes und bilden hier noch einmal einen Fuß. Bei Verringerung der Klebermenge werden die Abstände der Stalaktiten größer und ihre Längen kürzer.

So entsteht eine Art Punkte-Gitter als monolithischer Block, das je nach seiner Dichte die Schottersteine mehr oder weniger und je nach seiner Tiefenerstreckung in einer flacheren oder höheren Schicht zusammenhält, damit die geringe Beweglichkeit der Schottersteine gegeneinander mehr oder weniger vermindert und damit die Elastizität des Schotterbettes.

Zusätzlich zu der reversiblen Beweglichkeit der Schottersteine bei der elastischen Verformung werden die im Laufe der Zeit eintretenden irreversiblen Verlagerungen der Schottersteine gegeneinander vermindert, die das Schotterbett sich senken lassen und damit weiter zu dem Schlag am Übergang von der weichen zur festen Fahrbahn und auch umgekehrt führen.

Der Abschnitt gleichbleibender Festigkeit hat beispielsweise eine Länge von 5 bis 15 m, der Abschnitt abnehmender Festigkeit beispielsweise eine Länge von 10 bis 20 m.

Der Kleber wird, je nach seiner Zusammensetzung, in einer Menge von 5 bis 8 l/m² sich verringernd auf 1 bis 2 l/m² angewandt werden.

Die Figur 2 gibt ein Ausführungsbeispiel der Erfindung wieder. Sie zeigt einen senkrechten Längsschnitt durch eine Schienenfahrbahn, einen Ausschnitt vergrößert herausgezeichnet.

Ein Schienengleis mit Schienen 11 auf Schwellen 12 läuft von einem natürlichen Untergrund 13 auf eine Brücke 14. Über dem natürlichen Untergrund sind die Schwellen 12 auf einem Schotterbett 15 gelagert. Auf der Brücke 14 liegen sie unmittelbar auf dem Beton.

Das Schotterbett 15 ist durch Aufsprühen eines in das Schotterbett eindringenden Klebers auf einem an die Brücke 14 anschließenden Abschnitt 16 von z.B. 10 m Länge gleichmäßig und dann auf einem Abschnitt 17 von z.B. 15 m Länge abnehmend verfestigt. Die Abnahme der Verfestigung folgt in erster Linie aus einer abnehmenden durchschnittlichen Eindringtiefe des Klebers. Sie folgt zu einem kleinen weiteren Teil aus einer Abstandsvergrößerung zwischen den Stellen, wo der Kleber sich in Form von Stalaktiten 18 nach unten erstreckt.

Der Kleber ist ein Zwei-Komponenten-Kleber.

Die Harz-Komponente besteht beispielsweise aus nicht bromierten Bisphenol A - Harzen und cycloaliphatischen Harzen. Ihr sind ein mono- und/oder bifunktioneller Reaktivverdünner, Phosphorsäureester als Flammschutzmittel, Kieselsäureester als Haftvermittler und ein Siliconentschäumer zugesetzt.

Die Härter-Komponente besteht aus Adukten von Aminen, Amiden, phenolfreien Mannichbasen oder Gemischen derselben, Benzylalkohol als Beschleuniger, Kieselsäure- ester als Haftvermittler und Siliconentschäumer. Stattdessen wäre auch ein Mehrkomponenten-Polyurethanharz-Kleber möglich.

Der Kleber ist auf dem Abschnitt 16 in einer Menge von 6 bis 7 kg/m² eingebracht worden und auf dem Abschnitt 17 gleichmäßig abnehmend bis 1 kg/m².

## Patentansprüche

1. Verfahren zum Auftragen von Mehrkomponentenharzen auf poröse, zu verfestigende körnige Materialien, dadurch gekennzeichnet, daß die Komponenten räumlich voneinander getrennt mit einem Druck von 30 bis 200 bar an eine Mischkammer herangeführt, in der Mischkammer turbulent miteinander gemischt und das Gemisch mit einem Druck von 2 bis 6 bar in Form eines flachen vorhangartigen Filmes laminar auf das Material aufgetragen werden.

2. Verfahren gemäß Anspruch 1, dadurch gekennzeichnet, daß ein vorzeitiges Aufreißen des Filmes und die Bildung von Sprühnebeln verhindert wird durch Zusätze, die die Oberflächenspannung erniedrigen und/oder die Viskosität des Gemisches erhöhen.

3. Verfahren gemäß Anspruch 1 oder 2, dadurch gekennzeichnet, daß lösungsmittelfrei gearbeitet wird.

4. Verfahren gemäß einem der Ansprüche 1 bis 3, dadurch gekennzeichnet, daß als Mischkammer ein Statikmischer verwendet wird.

5. Verfahren gemäß einem der Ansprüche 1 bis 4, dadurch gekennzeichnet, daß jede Zuleitung für die Komponenten getrennt durch Rückschlagventile abgesichert ist und durch Zufuhr von Druckluft über die Mischkammer entleert werden kann.

6. Verfahren gemäß Anspruch 5, dadurch gekennzeichnet, daß bei Ausfall der Zufuhr einer Komponente zur Mischkammer ein Gemisch aus Luft und der anderen Komponente als flacher Vorhang eines Flüssigkeit/Luft-Gemisches ausgetragen wird.

7. Vorrichtung zum Auftragen von Mehrkomponentenharzen auf poröse, zu verfestigende körnige Materialien, bestehend aus
a) getrennten Zuleitungen für die unter hohem Druck stehenden Komponenten,
b) einer vorzugsweise als Statikmischer ausgebildeten Mischkammer,
c) einer Flachstrahldüse für einen, im Vergleich zum Druck in den getrennten Zuleitungen, niedrigen Druck von 2 bis 6 bar
d) Druckluftleitungen, welche vorzugsweise getrennt sind und die in den Zuleitungen für die Komponenten münden und
e) Rückschlagventilen am Anfang und am Ende jeder Zuleitung für die Komponenten sowie in den Druckluftleitungen.

8. Verwendung des Verfahrens gemäß Ansprüchen 1 bis 6 zum Auftragen von Mehrkomponentenharzen
a) zur Erhöhung der Schallabsorption und/oder Reinigungsfähigkeit eines Bahngleises, wobei eine Stein- schüttung von einem unterhalb 63 mm, vorzugsweise unterhalb 30 mm Durchmesser liegenden engen Korngrößenbereich auf das Gleis aufgebracht wird und durch Besprühen mit einem spreitenden Mehrkomponenten-Epoxidharz-Kleber verfestigt wird, oder
b) zur Vergrößerung des Querverschiebewiderstands von Eisenbahnschwellen auf einem Schotterbett, wobei das Schotterbett mit einem spreitenden Mehrkomponenten-Epoxidharz-Kleber oder Mehrkomponenten-Polyurethanharz-Kleber besprüht wird, und
c) zur Glättung des Überganges zwischen einer weichen und einer festen Schienen-Fahrbahn, wobei die weiche Fahrbahn im Anschluß an das Ende der festen Fahrbahn durch Besprühen mit einem spreitenden Mehrkomponenten-Epoxidharz-Kleber oder Mehrkomponenten-Polyurethanharz-Kleber verfestigt wird und die Verfestigung mit zunehmendem Abstand von der festen Fahrbahn durch Verringerung der angewandten Klebermenge abnehmend ausgeführt wird, oder
d) zur Verklebung von Kies und Sand im Straßenbau unter Erhalt der Wasserdurchlässigkeit und Porosität.

## Claims

1. A process for applying multi-component resins onto porous, granular materials to be compacted, characterized in that the components, physically separated from each other and at a pressure of from 30 to 200 bars, are supplied to a mixing chamber, mixed turbulently in the mixing chamber, and the mixture, at a pressure of from 2 to 6 bars, is applied to the material in the form of a thin curtain-like film in laminar flow.

2. The process according to claim 1, characterized in that untimely breaking of the film and formation of spray mists is prevented by additives which decrease the surface tension and/or increase the viscosity of the mixture.

3. The process according to claim 1 or 2, characterized in that operations are performed without solvents.

4. The process according to one of claims 1 to 3, characterized in that a static mixer is used as the mixing chamber.

5. The process according to one of claims 1 to 4, characterized in that each feed line for the components is separately secured by check valves and may be discharged via mixing chamber by feeding compressed air.

6. The process according to claim 5, characterized in that when the feed of one component to the mixing chamber breaks down, a mixture of air and the other component is discharged as a thin curtain of a liquid/air mixture.

7. A device for applying multi-component resins onto porous, granular materials to be compacted, consisting of
a) separate feed lines for the components being under high pressure;
b) a mixing chamber, preferably designed as a static mixer;
c) a fan spray nozzle for a pressure of from 2 to 6 bars which is low compared to the pressure in the separate feed lines;
d) preferably separate compressed-air lines leading to the feed lines for the components; and
e) check valves provided at both beginning and end of each feed line for the components as well as in the compressed-air lines.

8. Use of the process according to claims 1 to 6 for applying multi-component resins
a) to increase sound absorption and/or cleanability of a railway track, wherein a stone bottoming ranging in grain size below 63 mm, preferably below 30 mm diameter is applied onto the railway and is compacted by spraying with a spreading multi-component epoxide resin adhesive; or
b) to increase cross-sliding resistance of railway sleepers on ballast, wherein the ballast is sprayed with a spreading multi-component epoxide resin adhesive or a multi-component polyurethane resin adhesive; and
c) to smooth the transition between a soft and a hard railway track, wherein the soft track succeeding the end of the hard track is compacted by spraying with a spreading multi-component epoxide resin adhesive or a multi-component polyurethane resin adhesive, and the compacting is effected decreasingly with increasing distance from the hard track by decreasing the amount of adhesive applied;
d) to cement pebbles and sand in road construction, with water permeability and porosity being retained.

## Revendications

1. Procédé pour appliquer des résines à composants multiples sur des matériaux poreux, en grains, pour les consolider, caractérisé en ce que les composants, séparés spatialement les uns des autres, sont envoyés sous une pression de 30 à 200 bar dans une chambre de mélange, sont mélangés par turbulence dans la chambre de mélange, et le mélange est appliqué, de façon laminaire, sur le matériau, sous une pression de 2 à 6 bar, sous la forme d'un film plat, formant rideau.

2. Procédé suivant la revendication 1, caractérisé en ce qu'une rupture prématurée du film et la formation de brouillards de pulvérisation sont évitées par des additions qui abaissent la tension superficielle et/ou augmentent la viscosité du mélange.

3. Procédé suivant la revendication 1 ou la revendication 2, caractérisé en ce qu'on travaille sans solvant.

4. Procédé suivant l'une quelconque des revendications 1 à 3, caractérisé en ce qu'on utilise, comme chambre de mélange, un mélangeur statique.

5. Procédé suivant l'une quelconque des revendications 1 à 4, caractérisé en ce que la sécurité de chaque conduite d'alimentation pour les composants est assurée par des clapets anti-retour et que chaque conduite d'alimentation peut être vidée par arrivée d'air comprimé par la chambre de mélange.

6. Procédé suivant la revendication 5, caractérisé en ce que, dans le cas d'une défaillance de l'arrivée d'un composant vers la chambre de mélange, un mélange d'air comprimé et des autres composants est fourni sous la forme d'un rideau plat constitué par un mélange liquide/air comprimé.

7. Dispositif pour appliquer des résines à composants multiples sur des matériaux poreux, en grains, pour les consolider, constitué
a) de conduites d'alimentation séparées pour les composants se trouvant sous pression élevée,
b) d'une chambre de mélange, réalisée, de préférence sous la forme d'un mélangeur statique,
c) d'une buse à jet plat pour une pression basse, de 2 à 6 bar, comparativement à la pression régnant dans les conduites d'alimentation séparées,
d) de canalisations d'air comprimé, de préférence séparées et débouchant dans les conduites d'alimentation pour les composants, et
e) de clapets anti-retour en tête et en extrémité de chaque conduite d'alimentation pour les composants, ainsi que dans les canalisations d'air comprimé.

8. Utilisation du procédé suivant les revendications 1 à 6, pour appliquer des résines à composants multiples
a) pour augmenter l'absorbtion acoustique et/ou la facilité de nettoyage d'une voie de chemin de fer, dans le cas de laquelle un empierrage d'une étroite zone de granulométrie située en-dessous de 63 mm, de préférence en-dessous de 30 mm de diamètre, est déposé sur la voie et est consolidé par pulvérisation d'un agglomérant à plusieurs composants de résines époxydes, ayant tendance à s'étaler, ou
b) pour augmenter la résistance à un déplacement transversal des traverses de chemin de fer sur un lit de ballast, ce lit de ballast étant soumis à la pulvérisation d'un agglomérant à plusieurs composants de résines époxydes, ayant tendance à s'étaler, et
c) pour lisser le passage d'une voie de circulation sur rails souple à une voie de circulation rigide, la voie de circulation souple, au raccordement avec l'extrémité de la voie de circulation rigide, étant consolidée par pulvérisation avec un agglomérant à plusieurs composants de résines époxydes, ayant tendance à s'étaler, ou avec un agglomérant à plusieurs composants de résines polyuréthanes, ayant tendance à s'étaler, et la consolidation se faisant en diminuant progressivement, en s'éloignant de la voie de circulation consolidée, par réduction de la quantité d'agglomérant appliquée, ou
d) pour agglomérer du gravier et du sable dans la construction de routes, en obtenant la perméabilité à l'eau et la porosité.
